# EUROPÄISCHE PATENTSCHRIFT

(11) **EP 0 046 140 B1**
(45) Veröffentlichungstag und Bekanntmachung des Hinweises auf die Patenterteilung: **20.11.1986**
(21) Anmeldenummer: 81810325.1
(22) Anmeldetag: 12.08.1981
(51) Int. Cl.: A47B 17/02

(54) **Büromöbel mit höhenverstellbarer und/oder neigbarer Pultplatte**
Office furniture with top of variable height and/or inclination
Meuble de bureau à plateau réglable en hauteur et/ou inclinaison

(30) Priorität: 13.08.1980 CH 6115/80
(43) Veröffentlichungstag der Anmeldung: 17.02.1982
(73) Patentinhaber: STILO AG, CH-9055 Bühler (CH)
(72) Erfinder: Hengartner, Bruno, CH-9012 St. Gallen (CH); Kaltenbrunner, Rudolf, CH-8021 Zürich (CH); Fürer, Walter, CH-9055 Bühler (CH); Veyhl, Wolf, D-7266 Neuweiler (Kreis Calw) (DE)
(74) Vertreter: Troesch, Hans Alfred

## Beschreibung

Die vorliegende Erfindung betrifft ein Büromöbei mit einer gegenüber dem Möbelgestell höhenverstellbaren und/oder neigbaren Pultplatte,
a) die höhenverstellbar und fixierbar an dem Seitenrahmen des Möbelgestells durch Befestigungsmittel gehaltert ist, die an ihrem einen Ende der Pultplatte befestigt sind und an ihrem anderen Ende vertikal verstellbar in einem Schlitz des Seitenrahmens gelagert sind
b) und einer zwischen Pultplatte und Möbelgestell angeordneten, das Gewicht der Pultplatte aufnehmenden Anordnung.

Es sind höhenverstellbare Pulte, insbesondere für Schüler, bekannt sowie höhen- und neigungsverstellbare Tische, insbesondere Krankentische.

Diese bekannten Konstruktionen lassen sich nicht auf ein Büromöbel mit einer Pultplatte anwenden, ohne dass die dadurch bedingte Konstruktion schwerfällig zum Verstellen, teuer in der Herstellung und unansehnlich wird.

Zum Stande der Technik gehört ebenfalls ein, insbesondere in Form eines Tisches ausgebildetes, Möbelstück. Dieses weist eine sich zwischen zwei Wangen erstreckende Auflageplatte auf, welche höhen- und/oder neigungsverstellbar zu den sie überragenden Wangen angeordnet ist. Die höhen- und/oder neigungsverstellbare Auflageplatte ist in den Eckumlenkpunkten mittels zweier Gurten oder dergleichen hängend getragen, wobei die Gurten von einem oberhalb der Auflageplatte liegenden Festpunkt ausgehen. Sie sind im Bereiche ihrer unterhalb der Auflageplatte liegenden Enden verstellbar befestigt. Die Verstellenden der Gurten sind an auf einer Spindel gegenläufig bewegbaren Spindelmutter angeordnet, so dass durch Drehen der Spindel die Auflageplatte gehoben oder gesenkt werden kann.

Die Auflageplatte ist ferner im Bereich ihrer einen Längskante höhenveränderbar zu den Wangen und festklemmbar. Die Festklemmung erfolgt durch in Vertikalschlitzen der Wangen verschiebbare Zapfen mittels Klemmuttern.

Diese Konstruktion ist, wegen der Verwendung von Gurten, relativ unstabil. Ferner ist sie bezüglich Verstellung und Festklemmung kompliziert, da nicht nur die Spindel bewegt werden muss, sondern zum Verändern der Neigung spezielle Klemmittel in Form von Schrauben, unter Benutzung von Werkzeugen betätigt werden müssen.

Die vorliegende Erfindung bezweckt die Schaffung eines Büromöbels mit höhenverstellbarer und/oder neigbarer Pultplatte, welches als Einheit wirkt und ausgebildet ist, und dessen Pultplatte mühelos nicht nur höhenverstellt und/oder geneigt, sondern anschliessend auch fixiert werden kann, ohne dass dazu spezielle Werkzeuge benötigt oder Hilfskräfte angefordert werden müssen.

Ein derartiges Büromöbel zeichnet sich erfindungsgemäss dadurch aus,
a) dass die Befestigungsmittel als symmetrisch angreifende Spannanker, vorzugsweise längenverstellbare Druckanker und Spanner, ausgebildet sind.

Ein Ausführungsbeispiel des Erfindungsgegenstandes wird anschliessend anhand einer Zeichnung erläutert.

Es zeigen:
Fig. 1 das aus zwei Seitenrahmen und einer Traverse bestehende, zerlegte Pultgestell in perspektivischer Darstellung,
Fig. einen Schnitt durch das eine Bein des U-förmigen Seitenrahmens, nach Schnittlinie 11-11 der Fig. 1,
Fig. einen Schnitt durch die Traverse nach Fig. 1, gemäss Schnittlinie III-III,
Fig. 4 eine Ansicht des Büromöbels mit eingebauter Pultplatte von vorne,
Fig. einen Schnitt durch das Büromöbel gemäss Schnittlinie V-V der Fig. 4, mit unterschiedlichen Höhen und Querlagen der Pultplatte,
Fig. 6 eine Einzelheit der federnden Lagerung der Pultplatte als Ausschnitt aus Fig. 5,
Fig. 7 die Einzelheit gemäss Fig. 6, geschnitten nach Schnittlinie VII-VII der Fig. 5,
Fig. einen Ausschnitt aus dem Oberteil des Büromöbels gemäss Schnittlinie VIII-VIII der
Fig. 5, mit einer Vorspanneinrichtung und der Pultplatte in vorgespannter Lage,
Fig. 9 den Ausschnitt aus der Darstellung nach Fig. 8, in Pfeilrichtung A der Fig. 8,
Fig. 10 eine schematische Darstellung des Büromöbels von vorne, mit den beim Vorspannen der Pultplatte entstehenden Kräften, und der schematisch angedeuteten Biegelinie.

In der Zeichnung ist ein Pult 1 mit seinen verschiedenen Bestandteilen in unterschiedlichen Lagen dargestellt. Dieses Pult 1 weist zwei U-förmige Rahmen 3 und 4 auf, welche mittels einer Traverse 6 miteinander verschraubt sind. Die beiden U-förmigen Rahmen 3 und 4 bestehen je aus zwei seitlichen Rohren 8 und 9 sowie einer sie verbindenden U-Schiene 10, die mittels einer U-Deckleiste 11 einen abdeckbaren Kanal zur Aufnahme elektrischer Leitungen bildet.

Fig. 3 zeigt den Querschnitt der Traverse 6, die zwei seitliche Rohre 13 aufweist, welche durch Schweissung, beispielsweise mittels einer C-Schiene 10, verbunden sind. Zwischen den beiden Rohren 13 und 14, abgestützt auf die C-Schiene 15, ist die einen Kanal bildende wegnehmbare U-förmige Abdeckleiste 16 eingeschoben. An den beiden Enden der Traverse 6 befinden sich je zwei Endplatten 18 und 19, welche ein Verschrauben mit den beiden U-förmigen Rahmen 3 und 4 ermöglichen.

In Fig. 1 sind ferner die elektrischen Leitungen 21 dargestellt. Aus dieser Darstellung geht hervor, dass die Zu- und Wegleitung der Leitungen durch den gesamten Rahmen des Pultes 1 erfolgen kann. Diese Konstruktion stellt auch ein Zusammenfügen mehrerer Einheiten sicher, wobei jeweils die elektrischen Leitungen von einer Einheit ohne zusätzliche Arbeit zur nächsten geleitet werden können.

Eine Pultplatte 23 ist zwischen den beiden U-förmigen Rahmen 3 und 4 gehaltert. Sie ist an vier Stellen, welche vorzugsweise die Ecken eines Rechteckes oder eines Quadrates bilden, federnd gelagert. Diese Lagerstellen 24, 25, 26 und 27 weisen in der dargestellten Ausführung je eine Schraubenfeder 29 auf, die in entsprechenden Federtellern 30 abgestützt sind. Die Federteller 30 ihrerseits sind im Sinne der Figuren 6 und 7 an den Jochen der U-förmigen Rahmen 3 und 4 befestigt, beispielsweise angeschweisst. Die oberen Enden der Federn 29 ruhen in entsprechenden Hülsen in der Pultplatte 23. An den Enden der beiden Joche zu den U-förmigen Rahmen 3 und 4 befinden sich je eine Arretierplatte 32, die in der Mitte mit einem Verschiebeschlitz 33 versehen ist, und seitliche Ansenkungen 34 aufweisen. Die Pultplatte 23 ihrerseits ist mit entsprechenden Nuten 35 versehen, in welche Zuganker 36 durchgeführt sind. Deren Köpfe 37 passen in die Ansenkungen 34, während die Schaftdicke der Breite der Verschiebeschlitze 33 entspricht. Die Enden der Zuganker 36 sind in Spannern 41 befestigt, welche ihrerseits schwenkbar in Wangen 40 lagern.

Entsprechend der gewünschten Neigung und Arbeitshöhe der Pultplatte 23 wird diese über den speziellen Spanner 41 verspannt und gleichzeitig arretiert.

Die Stabilisierung und Arretierung der Pultplatte 23 wird über den Spanner 41 und die Zuganker 36 vorgenommen.

Die Einstellung der Vorspannung erfolgt über ein spannverschlusseitig angeordnetes Gewinde 39. Die Zuganker 36 können stufenlos eingestellt werden. Damit die verspannte Pultplatte ihre gewünschte Höhenposition oder Schrägstellung auch unter hoher Belastung beibehält, sind die Köpfe 37 kegel- oder halbkugelförmig. Diese Köpfe 37 greifen in die speziell ausgebildeten Ansenkungen 34 der geschlitzten Arretierplatten 32 ein.

Wie aus Fig. 10 ersichtlich, können die Zuganker 36 bezüglich der Pultplatte 23 schräggestellt und mittels der Spanner 41 gespannt werden. Es wirken dann Kräfte 43 und 44, von den Spannstellen ausgehend, auf die Pultplatte 23. Die beiden Kräfte ergeben die in der Mitte der Pultplatte 23 nach oben weisende Resultierende 45, welche die Pultplatte wie einen an den Enden nicht frei aufliegenden, sondern leicht eingespannten Balken nach oben presst und die angedeutete Vorspannbiegelinie ergibt, welche selbstverständlich sehr stark überhöht ist.

Bei entspannten Zugankern 36 und unbelasteter Pultplatte 23 gelangt diese unter dem Druck der Schraubenfedern 29 in ihre höchste Lage. Sie kann nun an entsprechenden Stellen hinuntergepresst werden und die gewünschte Lage durch Spannen der Spanner 41 gehalten werden. Auf diese Weise ist es möglich, die Pultplatte 23 zu senken und/oder nach Wunsch zu neigen.

Die Ausbildung des Rahmens mit abdeckbaren Kanälen ermöglicht eine sog. dreidimensionale Elektrifizierung, wie die entsprechenden in Fig. 1 angedeuteten Leitungen zeigen. So ist es nun möglich, in sämtliche Füsse sowie im horizontalen Verbindungsprofil die Kabel vom Boden her (ohne Einschlaufen) einzulegen.

## Patentansprüche

1. Büromöbel mit einer gegenüber dem Möbelgestell höhenverstellbaren und/oder neigbaren Pultplatte (23),
a) die höhenverstellbar und fixierbar an dem Seitenrahmen des Möbelgestells durch Befestigungsmittel (36, 41) gehaltert ist, die an ihrem einen Ende der Pultplatte befestigt sind und an ihrem anderen Ende vertikal verstellbar in einem Schlitz des Seitenrahmens gelagert sind
b) und einer zwischen Pultplatte und Möbelgestell angeordneten, das Gewicht der Pultplatte aufnehmenden Anordnung (29), dadurch gekennzeichnet,
a) dass die Befestigungsmittel (36, 41) als symmetrisch angreifende Spannanker (36), vorzugsweise längenverstellbare Druckanker (36) und Spanner (41), ausgebildet sind.

2. Büromöbel nach Anspruch 1, dadurch gekennzeichnet, dass die Zuganker (36) schräg zur Neutralebene der Pultplatte (23) angeordnet sind, um eine die Platte (23) nach oben durchbiegende Vorspannung zu erzeugen (Fig. 10).

3. Büromöbel nach Anspruch 1, dadurch gekennzeichnet, dass zum Fixieren der Zuganker (36) ein Verschiebeschlitz (33) mit seitlichen Ansenkungen (34) oder Auskerbungen für den Zugankerkopf (37) in gerundeter oder Zylinderform vorgesehen ist.

## Claims

1. A piece of office furniture with a desk board (23) which can be adjusted vertically and/or which can be tilted in relation to the furniture framework,
a) which is mounted on the side frame of the furniture framework, in a manner which enables it to be adjusted vertically and fixed, by fixing means (36, 41) which are attached to the desk board at one of their ends and which are mounted at their other end in a manner which enables them to be adjusted vertically in a channel in the side frame,
b) and a structure (29) which is fitted between the desk board and the furniture framework, taking the weight of the desk board, characterised in that
a) the fixing means (36, 41) are formed as symmetrically engaging clamping braces (36) preferably compressing braces which can be adjusted longitudinally (36) and tighteners (41).

2. A piece of office furniture according to claim 1, characterised in that the tie-braces (36) are arranged at an incline to the neutral plane of the desk board (23) in order that prestress might be produced which deflects the board (23) upwards (Figure 10).

3. A piece of office furniture according to claim 1, characterised in that, in order for the tie-brace (36) to be fixed, a displacement channel (33) is provided which is countersunk (34) at the sides or has notches for the head (37) of the tie-brace of a rounded or cylindrical form.

## Revendications

1. Meuble de bureau comportant un plateau (23) réglable en hauteur et/ou inclinable par rapport au bâti du meuble,
a) ledit plateau étant supporté, de manière réglable en hauteur et de façon à pouvoir être immobilisé, au niveau du cadre latéral du bâti du meuble, par des moyens de fixation (36, 41) qui, par l'une de leurs extrémités sont fixés au plateau et, au niveau de leur autre extrémité, sont logés, avec une possibilité de réglage vertical, dans une fente du cadre latéral,

b) et un dispositif (29) supportant le poids du plateau, disposé entre le plateau et le bâti du meuble, caractérisé en ce que:

les moyens de fixation (36, 41) sont constitués par des organes de serrage (36) à action symétrique, de préférence des tirants de tension (36) réglables en longueur, associés à des tendeurs (41).

2. Meuble de bureau selon la revendication 1, caractérisé en ce que les tirants d'ancrage (36) sont disposés obliquement par rapport au plan médian du plateau (23) afin d'engendrer une précontrainte cintrant le plateau (23) vers le haut (Figure 10).

3. Meuble de bureau selon la revendication 1, caractérisé en ce que, pour fixer les tirants d'ancrage (36), il est prévu une fente de coulissement (33) pourvue d'encoches ou d'évidements latéraux (34) de forme arrondie ou cylindrique, pour loger la tête (37) des tirants d'ancrage.
